# EUROPÄISCHE PATENTANMELDUNG

(11) **EP 0 117 893 A2**
(43) Veröffentlichungstag der Anmeldung: **12.09.1984**
(21) Anmeldenummer: 83108988.3
(22) Anmeldetag: 12.09.1983
(51) Int. Cl.: E21D 17/00

(54) **Stahlgelenkkappe für den Untertageausbau**

(30) Priorität: 02.03.1983 DE 8305873 U
(71) Anmelder: Heiliger, Martha-Catharina, D-5166 Kreuzau-Untermaubach (DE)
(72) Erfinder: Heiliger, Martha-Catharina, D-5166 Kreuzau-Untermaubach (DE)
(74) Vertreter: Liermann, Manfred (DE)

(57) **Zusammenfassung**

Die Erfindung betrifft eine Stahlgelenkkappe für den Untertageausbau bestehend aus einem Hohlprofil bestimmter Länge, an dessen einem Ende eine sogen. Spitze und an dessen anderem Ende eine sogenannte Gabel angeschweißt ist, wobei solche Hohlprofile aus zwei U-förmigen Walzprofilen zusammengesetzt sind. Die U-förmigen Walzprofile sind dabei mit ihren Stegen gegeneinander gestellt und an der Berührungsstelle miteinander verschweißt. Hierbei treten an der Schweißnaht bei Belastung Risse auf, die zum Bruch der Stahlgelenkkappe oder zu unzulässiger Verformung führen. Daher wird nach der Erfindung vorgeschlagen, daß das Hohlprofil als einstückiges Kastenprofil mit mindestens zwei Gurtwänden und zwei Stegwänden ausgebildet ist.

## Beschreibung

Die Erfindung betrifft eine Stahlgelenkkappe für den Untertageausbau bestehend aus einem Hohlprofil bestimmter Länge, an dessen einem Ende eine sogenannte Spitze und an dessen anderem:Ende eine sogenannte Gabel angeschweißt ist. Stahlgelenkkappen der oben beschriebenen Art sind weit verbreitet im Einsatz und bekannt beispielsweise aus dem Prospekt der Rheinstahl, Rheinische Stahlwerke Bergbau- und Hebetechnik, 4600 Dortmund. Solche Stahlgelenkkappen sind üblicherweise - soweit sie als Hohlprofil ausgebildet sind - aus zwei U - förmigen Walzprofilen zusammengesetzt, die mit ihren Stegen gegeneinander gestellt und an der Berührungsstelle miteinander verschweißt werden.

Stahlgelenkkappen dieses Aufbaues werden bereits seit langer Zeit eingesetzt. Sie zeigen ebenso lang eine Reihe sehr unangenehmer Nachteile. Bei Belastung der Stahlgelenkkappe reißt sehr häufig die Schweißnaht infolge der durch die Belastung in der Schweißnaht auftretenden Schubspannung. Dies liegt daran, daß infolge des Aufbaues als Hohlprofil die Schweißnaht nur von außen gelegt werden kann.

Mitunter reißt die Schweißnaht unter Belastung nur in Teilbereichen. Es wird dann im Reparaturbetrieb versucht, diese Teilrisse nachzuschweißen. Hierbei kommt es sehr häufig zu äußerlich nicht erkennbaren Schweißfehlern, die die Tragfähigkeit der Stahlgelenkkappe entscheidend negativ beeinflussen.

Der Erfindung liegt damit die Aufgabe zugrunde, eine Stahlgelenkkappe vorzuschlagen, welche so gestaltet ist, daß die Vorteile des Hohlprofils erhalten bleiben, bei der jedoch die Probleme bei der Herstellung der Schweißnaht und ein Schweißnahtreißen, sowie fehlerhafte Nachschweißungen der Schweißnaht vermieden werden können.

Erfindungsgemäß ist diese Aufgabe bei einer Stahlgelenkkappe der eingangs beschriebenen Art dadurch gelöst, daß das Hohlprofil als einstückiges Kastenprofil ausgebildet ist. Durch die Ausbildung als einstückiges Kastenprofil werden die genannten Längsschweißnähte vollständig vermieden. Es müssen daher nicht mehr zwei einzelne Walzprofile sorgfältig gegeneinander ausgerichtet und für die Schweißung vorbereitet werden und dann miteinander verschweißt werden. Durch die einstückige Ausbildung wird das Hohlprofil auch bei sonst gleichen Abmessungen wesentlich tragfähiger. Gleichzeitig werden hierdurch natürlich fehlerhafte Nachschweißungen aus dem Reparaturbetrieb völlig ausgeschlossen, weil gerissene Schweißnähte nicht vorliegen können. Da das Hohlprofil erfindungsgemäß als einstückiges Kastenprofil ausgebildet sein soll, können auch nicht Schwierigkeiten beim Ausrichten von Einzelteilen auftreten, sodaß auch die spätere Anschweißung der Spitze einerseits und der Gabel andererseits durch eine Presstumpfschweißung erleichtert wird, weil die Paßgenauigkeit der Teile zueinander durch die Einstückigkeit des Kastenprofils mit mindestens zwei Gurtwänden und zwei Stegwänden gewährleistet ist.

In einer Ausgestaltung der Erfindung ist vorgeschlagen, daß Innen- und Außenseite der Stegwände ebene Flächen bilden. Hierdurch wird die Querschnittsverringerung im mittleren Bereich der Stegwände - wie sie typisch ist für die aus zwei Walzprofilen hergestellten Hohlprofile - vermieden, wodurch die Belastbarkeit der Stahlgelenkkappen erhöht wird.

Nach einer weiteren Ausgestaltung der Erfindung ist vorgesehen, daß die Stegwände parallel zueinander angeordnet sind. Diese Anordnung der Stegwände vermeidet das Einbrigen von quergerichteten Zugkräften in den Gurtwänden und verringert damit deren zusammengesetzte Beanspruchung.

Schließlich ist nach einer Ausgestaltung der Erfindung noch vorgesehen, daß die Stegwände in der Mitte ihres Querschnittsprofils die größte Dicke aufweisen. Hierdurch wird die Ausknick- und Verwerfungsanfälligkeit verringert.

Die Erfindung soll nun anhand der beigefügten Zeichnungen, in denen Ausführungsbeispiele dargestellt sind, näher erläutert werden.

### Es zeigen:

Figur 1 Seitenansicht einer Stahlgelenkkappe
Figur 2 Querschnitt durch zwei Walzprofile einer herkömmlichen Stahlgelenkkappe
Figur 3 Querschnitt durch herkömmliche Stahlgelenkkappe in Schweißausführung
Figur 4 Querschnitt durch ein einstückiges Kastenprofil
Figur 5 Querschnitt durch ein einstückiges Kastenprofil
Figur 6 Querschnitt durch ein einstückiges Kastenprofil
Figur 7 Querschnitt durch ein einstückiges Kastenprofil

In Figur 1 ist eine Stahlgelenkkappe 1 in Seitenansicht dargestellt. Die Stahlgelenkkappe besteht aus einem Hohlprofil der Länge 2, an dessen einem Ende eine sogenannte Spitze 8 und an dessen anderem Ende eine sogenannte Gabel 9 beispielsweise durch eine Presstumpfschweißung angeschweißt ist. Der Aufbau einer solchen Stahlgelenkkappe ist allgemein bekannt. Das Hohlprofil solcher Stahlgelenkkappen des Standes der Technik ist aus zwei U - förmigen Walzprofilen 3a und 3b zusammengesetzt, wie in Figur 2 dargestellt. Die Enden der Schenkel dieser Walzprofile 3a und 3b weisen jeweils eine Schweißschräge auf, sodaß nach dem Zusammenfügen der beiden Teile - wie in Figur 3 dargestellt - jeweils eine V - förmige Schweißrinne entsteht, in welcher dann die Schweißnaht 3c bzw. 3d gebildet wird. Durch diese Schweißung ist das Hohlprofil 3 einer Stahlgelenkkappe des Standes der Technik entstanden. Da auf ein solches Hohlprofil an den Enden später eine Spitze 8 einerseits und eine Gabel 9 andererseits angeschweißt werden muß, müssen die einzelnen Walzprofile 3a und 3b vor der Schweißung und während der Schweißung sehr sorgfältig gegeneinander ausgerichtet sein, damit die Spitze 8 und die Gabel 9 auch wirklich zum Profil paßt und angeschweißt werden kann. Außerdem würde eine Versetzung der Walzprofile 3a und 3b gegeneinander das fertige Hohlprofil 3 außerordentlich schwächen.

Aber auch unabhängig von den genannten Schwierigkeiten treten während des Einsatzes solcher herkömmlichen Stahlgelenkkappen immer wieder Risse in den Schweißnähten 3d und 3c auf, die die Weiterverwendung unmöglich machen. Darüber hinaus wird der Versuch einer Reparaturschweißung solcher gerissener Schweißnähte sehr häufig nicht fachmännisch durchgeführt, sodaß eine vermeindlich reparierte Stahlgelenkkappe bei weitem nicht mehr ihre ursprüngliche Tragfähigkeit nach der Reparaturschweißung aufweist.

Ein einstückiges Kastenprofil mit jeweils zwei Gurt- und zwei Stegwänden, wie z.B. in den Figuren 4 bis 7 dargestellt, behebt die beschriebenen Schwierigkeiten. In Figur 4 ist ein Hohlprofil 4 dargestellt, welches im wesentlichen besteht aus den Gurtwänden 4a und 4b und den etwa rechtwinklig dazu angeordneten Stegwänden 4c und 4d. In Figur 6 ist ein ganz ähnliches Hohlprofil 6 dargestellt, bei dem allerdings zwischen den Gurtwänden 6a und 6b die Stegwände 6c und 6d geneigt angeordnet sind. In beiden Hohlprofilen 4 und 7 bilden jedoch die Innen- und Außenseiten der genannten Stegwände ebene Flächen. Im Gegensatz dazu ist das Hohlprofil 5 zwar als einstückiges Kastenprofil ausgebildet, bei dem jedoch zwischen den Gurtwänden 5a und 5b die Stegwände 5c und 5d der Form des bisherigen Walzprofils nachgebildet ist, sodaß die Stegwände 5c und 5d in der Mitte den kleinsten Querschnitt aufweisen. Diese Form ist wegen ihrer Einstückigkeit bereits wesentlich besser als die herkömmlichen Hohlprofile, wie sie in Figur 3 dargestellt sind. Jedoch können diese guten Eigenschaften durch die Gestaltungen nach Figur 4 oder 6 noch verbessert werden. Die bei Walzprofilen erzwungenen Walzschrägen sind ja in einstückiger Ausführung nicht erforderlich.

Eine Ausführungsform nach Figur 7 entspricht im wesentlichen der Ausführung nach Figur 4. Auch hier weist das Hohlprofil 7 zwei Gurtwände 7a und 7b auf, zwischen denen die Stegwände 7c und 7d angeordnet sind. Die Stegwände 7c und 7d weisen jedoch - ganz umgekehrt wie bei einem Hohlprofil 5 - in der Mitte ihres Querschnittsprofils die größte Dicke auf. Hierdurch kann eine weitere Stabilitätssteigerung erreicht werden.

Zusammengefasst gelingt es erstmals, bei Stahlgelenkkappen die Vorteile des Hohlprofils zu erhalten und die Schwierigkeiten und Nachteile der Schweißnaht zu vermeiden.

### Liste der verwendeten Bezugszeichen

1 Stahlgelenkkappe
2 Länge
3 Hohlprofil
3a Walzprofil
3b Walzprofil
3c Schweißnaht
3d Schweißnaht
4 Hohlprofil
4a Gurtwand
4b Gurtwand
4c Stegwand
4d Stegwand
5 Hohlprofil
5a Gurtwand
5b Gurtwand
5c Stegwand
5d Stegwand
6 Hohlprofil
6a Gurtwand
6b Gurtwand
6c Stegwand
6d Stegwand
7 Hohlprofil
7a Gurtwand
7b Gurtwand
7c Stegwand
7d Stegwand
8 Spitze
9 Gabel

## Patentansprüche

1. Stahlgelenkkappe für den Untertageausbau bestehend aus einem Hohlprofil bestimmter Länge, an dessen einem Ende eine sogenannte Spitze und an dessen anderem Ende eine sogenannte Gabel angeschweißt ist, dadurch gekennzeichnet, daß das Hohlprofil (4, 5, 6, 7) als einstückiges Kastenprofil mit mindestens zwei Gurtwänden (4a, b; 5a, b; 6a, b; 7a, b) und zwei Stegwänden (4c, d; 5c, d; 6c, d; 7c, d) ausgebildet ist.

2. Stahlgelenkkappe nach Anspruch 1 dadurch gekennzeichnet, daß Innen- und Außenseite der Stegwände (4c, d; 6c, d) ebene Flächen bilden.

3. Stahlgelenkkappe nach einem der Ansprüche 1 und 2 dadurch gekennzeichnet, daß die Stegwände (4c, d; 5c, d; 7c, d) parallel zueinander angeordnet sind.

4. Stahlgelenkkappe nach Anspruch 1 und 3 dadurch gekennzeichnet, daß die Stegwände (7c, d) in der Mitte ihres Querschnittprofils die größte Dicke aufweisen.
